# EUROPÄISCHE PATENTSCHRIFT

(11) **EP 1 023 564 B1**
(45) Veröffentlichungstag und Bekanntmachung des Hinweises auf die Patenterteilung: **28.01.2004**
(21) Anmeldenummer: 98954422.6
(22) Anmeldetag: 15.10.1998
(51) Int. Cl.: F25D 23/06

(54) **WÄRMEISOLIERENDE WANDUNG**
HEAT-INSULATING WALL
PAROI CALORIFUGE

(30) Priorität: 16.10.1997 DE 19745859
(43) Veröffentlichungstag der Anmeldung: 02.08.2000
(73) Patentinhaber: BSH Bosch und Siemens Hausgeräte GmbH, 81739 München (DE)
(72) Erfinder: HIRATH, Jürgen, D-89522 Heidenheim (DE); SCHÜTTE, Markus, D-90409 Nürnberg (DE)
(86) Internationale Anmeldenummer: PCT/EP1998/006556
(87) Internationale Veröffentlichungsnummer: WO 1999/020962

(56) Entgegenhaltungen:
- EP-A- 0 011 239
- DE-A- 19 520 020
- US-A- 1 898 977
- US-A- 3 161 265
- US-A- 5 634 256

## Beschreibung

Die Erfindung betrifft eine wärmeisolierende Wandung mit zwei zumindest weitestgehend vakuumdicht ausgebildeten, zueinander beabstandeten Deckschichten, welche mit einem entlang ihrer Kontur verlaufenden, im Querschnitt U-förmig ausgebildeten Verbindungsprofil miteinander verbunden sind und welche zusammen mit dem Verbindungsprofil eine evakuierbaren Zwischenraum umschließen, welcher mit evakuierbaren Wärmeisolationsmaterial verfüllt ist, wobei das U-förmige Verbindungsprofil mit Schenkeln ausgestattet ist, deren Materialstärke zumindest annähernd in der Größenordnung der Materialstärke der Deckschichten liegt und eine die beiden Schenkel verbindende, folienartig ausgebildete Basis aufweist.

Eine derartige wärmeisolierende Wandung ist aus der US-A-5 634 256 bekannt.

Darüber hinaus ist es bei auf Vakuumisolationstechnik basierenden wärmeisolierenden Wandungen und Gehäusen bekannt, wie sie bspw. bei Haushaltsgeräten, wie Kühl- und Gefriergeräten zum Einsatz kommen, wegen der dauerhaft geforderten Diffusionsdichtheit, als äußere Deckschichten für diese Wandungen und Gehäuse metallische Werkstoffe, wie bspw. Edelstahlblech, zu verwenden.

Zur Verbindung der beiden äußeren Deckschichten finden aus Gründen der Diffusionsdichtheit wiederum metallische Verbindungsprofile Anwendung, welche mit den äußeren Deckschichten diffusionsdicht verschweißt sind. Als Verbindungsprofile kommen dabei neben Dünnblechstreifen auch aus Dünnblech geformte, im Querschnitt U-profilartig ausgebildete Verbindungselemente zum Einsatz, deren Materialstärke durchgehend in der Größenordnung der Materialstärke der äußeren Deckschichten liegt, um die erforderliche Prozesssicherheit im Fertigungsablauf der wärmeisolierenden Wandung sicherstellen zu können. Verbindungselemente mit einer derartigen Materialstärke haben aufgrund ihrer Wärmeleitfähigkeit jedoch zur Folge, dass der Wärmeleitwert der wärmeisolierenden Wandung ansteigt. Ein derartiger Anstieg ist dann relativ unproblematisch, wenn als Füllmaterialien für die wärmeisolierenden Wandungen Glasfaserplatten zum Einsatz kommen, weil diese bedingt durch ihre Eigenschaften einen äußerst niedrigen Wärmeleitwert für die Isolierwandungen ermöglichen. Gleichzeitig zieht der Einsatz von Glasfaserplatten jedoch nach sich, dass die Fertigungskosten für die wärmeisolierenden Wandungen aufgrund der Kosten für die Glasfaserplatten relativ hoch liegen. Darüber hinaus hat der Einsatz von Glasfaserplatten aufgrund ihres relativ hohen spezifischen Gewichtes zur Folge, dass die damit befüllten wärmeisolierenden Wandungen und Gehäuse nicht nur bei ihrer Herstellung und Komplettierung zu einem Kältegerät, sondern letztere auch beim Endverbraucher wegen des daraus resultierenden Gewichtes schwer handhabbar sind. Weiterhin verfügbare Stützmaterialien, wie z.B. offenzelliger Polyurethanschaum oder Polystyrolschaum, welche die nachteiligen Eigenschaften der Glasfaserplatten nicht aufweisen, sind jedoch aufgrund des mit ihrem Einsatz erreichbaren minimalen Wärmeleitwertes in Kombination mit den heute zur Verfügung stehenden Verbindungsprofilen als Füllmaterial für wärmeisolierende Wandungen ungeeignet, weil der durch den Einsatz dieser Verbindungsprofile hervorgerufene Anstieg des Wärmeleitwertes für eine wärmeisolierende Wandung in eine zum Einsatz für Kältegeräte nahezu unbrauchbare Größenordnung kommt.

Der Erfindung liegt die Aufgabe zugrunde, ein Verbindungsprofil gemäß dem Oberbegriff des Anspruches 1 mit einfachen, konstruktiven Maßnahmen derart zu verbessern, dass die Nachteile des Standes der Technik vermieden sind.

Diese Aufgabe wird gemäß der Erfindung dadurch gelöst, dass die Schenkel und die Basis des Verbindungsprofils als separate Einzelteile ausgebildet sind, welche schweißtechnisch zum Verbindungsprofil zusammengefügt sind.

Das erfindungsgemäße Verbindungsprofil ermöglicht mit seinen im Verhältnis zu seiner Basis dickwandigen Schenkeln bei einer minimierten Wärmeleitung nicht nur den verdickungstechnisch problemlosen Einsatz robuster Spannmittel zur Fixierung des Verbindungsprofils bzgl. der äußeren Dünnbfechdeckschichten, sondern erleichtert auch die Zusammenfügbarkeit des Verbindungsprofils mit diesen Deckschichten. Darüber hinaus ist es aufgrund der im Bereich der Materialstärke der Deckschichten liegenden Materialstärke der Schenkel möglich, bei einer hohen Prozesssicherheit Strahlschweißverfahren einzusetzen, welche wiederum eine hohe Prozessgeschwindigkeit (z. B. ca. 10 m/min oder mehr), z. B. durch Einsatz eines Laserstrahl- oder Schweißverfahrens ermöglichen, wodurch die Fertigungskosten für eine wärmeisolierende Wandung oder eines wärmeisolierendes Gehäuse deutlich herabgesetzt sind. Außerdem ermöglicht das erfinderische Verbindungsprofil den Einsatz kostengünstiger Wärmeisolationsmaterialien, wie offenporigen Polyurethanschaum oder offenzelligen Polystyrolschaum als Stützkörper, ohne dabei den Wärmeleitwert λ der Isolierwandung in eine Größenordnung zu drängen, welche für Kältegeräte völlig unbrauchbar wäre.

Darüber hinaus bietet die erfindungsgemäße Lösung die Möglichkeit, je nach Einzelfall für die wärmeisolierende Wandung verschiedene Materialstärken für die folienartig ausgebildete Basis mit verschiedenen Materialstärken für die Schenkel des Verbindungsprofils kombinieren zu können. Darüber hinaus ist auch der Einsatz unterschiedlich profilierter, die Wärmeleitfähigkeit herabsetzender Basiselemente möglich, welche besonders kostengünstig als Einzelteile profilierbar sind. Femer ergibt sich durch die schweißtechnische Verbindung der Einzelteile zwischen den Schenkeln und der im Verhältnis zu den Schenkeln dünnen folienartigen Basis ein Stoffschluss, welcher der Verbindungsprofil eine gewisse Steifigkeit verleiht, aufgrund welcher eine problemlose Handhabbarkeit dieses Verbindungsprofils in der Massenfertigung möglich ist.

Besonders diffusionsfest einerseits und besonders formstabil andererseits ist das Verbindungsprofil einerseits und die Deckschichten der wärmeisolierenden Wandungen andererseits herstellbar, wenn nach einer bevorzugten Ausführungsform des Gegenstandes der Erfindung vorgesehen ist, dass das Verbindungsprofil und die Deckschichten aus Edelstahl oder korrosionsgeschütztem Stahl gebildet sind.

Eine besonders hohe Prozessgeschwindigkeit bei der Herstellung des Verbindungsprofils ergibt sich, wenn nach einer nächsten bevorzugten Ausführungsform des Gegenstandes der Erfindung vorgesehen ist, dass die schweißtechnische Verbindung zwischen den Schenkeln und der Basis durch ein Strahlschweißverfahren erzeugt ist.

Der Einsatz solcher Schweißverfahren erlaubt es, die zum Aufschmelzen der Verbindungspartner notwendige Energiezufuhr genau zu dosieren, so dass nur die Verbindungszone und deren nächste Umgebung aufgeschmolzen wird und somit Beschädigungen, insbesondere an der folienartigen Basis, beispielsweise durch Überhitzen vermieden sind. Besonders sicher über die gesamte Fügelänge schweißfehlerfrei verschweißt sind die Basis und die Schenkel des U-förmigen Verbindungsprofils, wenn nach einer nächsten bevorzugten Ausführungsform des Gegenstandes der Erfindung vorgesehen ist, dass die Schweißverbindung zwischen der Basis und den Schenkeln im wesentlichen senkrecht zur Längsachse der Schenkel angeordnet ist.

Besonders dauerhaft und robust sind die Schenkel und die Basis des U-förmigen Verbindungsprofils miteinander verbunden, wenn nach einer weiteren bevorzugten Ausführungsform des Gegenstandes der Erfindung vorgesehen ist, dass die Basis des U-förmigen Verbindungsprofils dessen Schenkel zumindest annähernd überdeckt.

Entsprechend einer weiteren bevorzugten Ausführungsform des Gegenstandes der Erfindung ist vorgesehen, dass das Verbindungsprofil aus mehreren Längsteilstücken zusammengesetzt ist, welche untereinander durch Nut- und Federverbindungen an den Schenkeln miteinander verbunden sind.

Durch die Unterteilung des Verbindungsprofils in entsprechende Längsteilstücke ist die Herstellung geometrisch komplizierter Eckprofile, beispielsweise für Kältegeräte deutlich vereinfacht, wobei die positionsgenaue Zusammenführung der einzelnen Teilstücke durch die Nut- und Federverbindung zwischen diesen stets sicher gewährleistet ist. Femer ist durch die Nut- und Federverbindung zwischen den einzelnen Längsteilstücken sichergestellt, dass die Verschweißung des Verbindungsprofils mit den äußeren Deckschichten auch über die Verbindungsstelle der einzelnen Teilstücke hinweg ohne zusätzliche Hilfsmaßnahmen erfolgen kann, so dass auch die Vakuumdichtheit an den Verbindungsstellen auf einfache Weise in einem Arbeitsgang sichergestellt ist.
Nach einer nächsten bevorzugten Ausführungsform des Gegenstandes der Erfindung ist vorgesehen, dass die Basis des Verbindungsprofils mit ihre effektive Breite vergrößemden Formgebungen ausgestattet ist.

Durch eine derartige Maßnahme ist die Wärmeleitfähigkeit der Basis deutlich herabgesenkt und somit ein Anstieg des Wärmeleitwertes λ zumindest im wesentlichen eingeschränkt.

Besonders zweckmäßig ist das wärmeisolierende Gehäuse für ein Kältegerät und dessen zum Verschließen seines Kühlfaches dienenden Tür aufgebaut, wenn nach einer nächsten bevorzugten Ausführungsform des Gegenstandes der Erfindung vorgesehen ist, dass das Gehäuse und die Tür nach einem der Ansprüche 1 bis 9 ausgebildet sind.

Durch die sowohl wärmetechnisch als auch hinsichtlich der Fertigungskosten besonders günstige Konstruktion der wärmeisolierenden Wandung ist diese besonders für die Massenproduktion eines wärmeisolierenden Gehäuses für ein Kältegerät bzw. eine Tür eines Kältegerätes geeignet. Ebenso lassen sich das Gehäuse und die Tür besonders einfach umweltschonend entsorgen.

Genauso vorteilhaft wie für die Herstellung eines Kältegerätes ist der Aufbau der wärmeisolierenden Wandung für die Herstellung einer Herdmuffel eines Haushaltsherdes verwendbar, wenn nach einer letzten bevorzugten Ausführungsform des Gegenstandes der Erfindung vorgesehen ist, dass das wärmeisolierende Gehäuse der Herdmuffel nach einer der Ansprüche 1 bis 9 ausgebildet ist.

Die nachfolgende Erfindung ist anhand von zwei in der beigefügten Zeichnung vereinfacht dargestellten Ausführungsbeispielen erläutert.

Es zeigen:
- Fig. 1: ein wärmeisoliertes Gehäuse eines Haushalts-Kühlschrankes mit einem Außenmantel und einer Innenverkleidung, welche unter Bildung eines mit Wärmeisolationsmaterial verfüllten Zwischenraumes mit einem im Querschnitt U-förmigen Verbindungsprofil verbunden sind, in Schnittdarstellung von der Seite,
- Fig. 2: ausschnittsweise das Gehäuse um 90° gedreht, im Bereich des Verbindungsprofils gemäß einer ersten Ausführungsform für das Verbindungsprofil, dessen im Vergleich zu seiner folienartigen Basis verstärkt ausgeführte Schenkel mit der Basis stoffschlüssig verbunden sind, im Querschnitt,
- Fig. 3: ausschnittsweise das Gehäuse, um 90° gedreht dargestellt, im Bereich des Verbindungsprofils, dessen Längsabschnitte mit einer Nut- und Federverbindung zusammengefügt sind, in raumbildlicher Längsschnittdarstellung,
- Fig. 4: ausschnittsweise das Gehäuse, um 90° gedreht, im Bereich des Verbindungsprofils gemäß einer zweiten Ausführungsform für das Verbindungsprofil, dessen im Vergleich zu seiner folienartigen Basis verstärkt ausgeführte Schenkel durch mehrmaliges Umwalzen des folienartigen Werkstoffes gebildet sind, im Querschnitt, und
- Fig. 5: mehrere Ausführungsvarianten des Verbindungsprofils mit je einer unterschiedlich profilierten Basis.

Fig. 1 zeigt ein zur Verwendung für einen Haushalts-Kühl- oder Gefrierschrank geeignetes wärmeisolierendes Gehäuse 10, innerhalb welchem ein Nutzraum 11 vorgesehen ist, welcher von einer als Innenverkleidung dienenden Deckschicht 12 ausgekleidet ist. Im Abstand zur Deckschicht 12 ist eine weitere Deckschicht 13 vorgesehen, welche als Außenverkleidung dient und welche wie die Innenverkleidung aus Edelstahlblech oder korrosionsgeschütztem Stahlblech geformt ist. Durch den Abstand zwischen der Deckschicht 12 und der Deckschicht 13 ist ein Zwischenraum freigespart, welcher mit einem evakuierbaren wärmeisolierenden Stützmaterial 14, wie beispielsweise in Plattenform vorliegendem offenzelligen Polyurethanschaum oder offenzelligem Polystyrolschaum verfüllt ist. Diese Materialien dienen auch als Isolier- und Stützmaterialien einer den Nutzraum 11 wärmeisolierend abdeckenden und am Gehäuse 10 angeschlagenen Tür 15, welche aus zwei zueinander beabstandeten Deckschichten 16 und 17 gebildet ist, zwischen welchen das Stützmaterial 14 eingebracht ist. Sowohl die Deckschichten 16 und 17 der Tür 15 als auch die des Gehäuses 10 sind miteinander mit einem im Querschnitt U-förmig ausgebildeten Verbindungsprofil 20 bzw. 30 vakuumdicht verbunden, von denen das am Beispiel des Gehäuses 10 beschriebene Verbindungsprofil 20 in Fig. 2 und die alternative Ausführungsform des am Beispiel des Gehäuses 10 erläuterten Verbindungsprofils 30 in Fig. 4 näher dargestellt ist.

Wie insbesondere Fig. 2 zeigt, ist das Verbindungsprofil 20 aus separaten Einzelteilen zusammengesetzt, wobei als Schenkel 21 des U-Profilquerschnitts dienende Teile an den einander zugewandten Innenseiten der Deckschichten 12 und 13 angeordnet sind, deren Materialstärke s1 im wesentlichen der Materialstärke s2 der Schenkel 21 entspricht.

Die Schenkel 21 und 22 sind der einfacheren Herstellung halber und des besseren Fügens bezüglich der Deckschichten wegen in zusammenfügbare Längsabschnitte L1 und L2 unterteilt (siehe hierzu Fig. 3). Der Längsabschnitt L1 ist an einer seiner Stirnseiten mit einer Feder 23 ausgestattet, welche zur Ausbildung einer Nut- und Federverbindung in eine an einer der Stirnseiten des Längsabschnitts L2 eingebrachte Nut 24 einfügbar ist. Die Schenkel 21 und 22 sind miteinander nur durch ein als Basis 25 des U-Profils dienendes Verbindungselement verbunden, dessen Länge auf die Länge der Teilstücke L1 und L2 der Schenkel 21 und 22 abgestimmt ist und dessen Materialstärke s3 im Vergleich zur Materialstärke s2 der Schenkel 21 und 22 deutlich verringert ist. Für die Materialstärke s2 der Schenkel 21 und 22 hat ein Wert von 0,4 mm und für die Materialstärke s3 der Basis 25 hat ein Wert von 0,1 mm bereits sehr brauchbare Ergebnisse hinsichtlich einer deutlich verminderten Wärmeleitung über die Basis 25 und einer prozesssicheren Befestigung der Schenkel 21 und 22 entlang der Innenseiten der Deckschichten anhand eines Strahlschweißverfahrens ergeben. Ebenso durch ein Strahlschweißverfahren, beispielsweise durch Laserstrahlschweißen oder Elektronenstrahlschweißen ist die Basis 25 mit den Schenkeln 21 und 22 verbunden, wobei der durch das Schweißverfahren erzeugte Stoffschluss zur Erreichung einer ausreichenden Verbindungskraft zwischen der Verbindungspartnern die gesamte Berührungsfläche zwischen den Verbindungspartner einnimmt.

Das Verbindungsprofil 20 ist im Fügezustand zwischen den Deckschichten 12 und 13 eingefügt, wobei seine Basis 25 dem Stützmaterial 14 zugewandt ist. Auf diese Weise kann sich die folienartig ausgebildete Basis 25 beim Evakuieren des mit dem Stützmaterial 14 verfüllten Zwischenraumes an diesem Stützmaterial abstützen und ist gleichzeitig von den freien Rändern des Gehäuses 10 zum Schutz vor ungewollten Beschädigungen zurückversetzt angeordnet. Die vakuumdichte Befestigung des Verbindungsprofils 20 an den Deckschichten 12 und 13 wird durch eine entlang der Schenkel 21 und 22 laufende Schweißnaht S erreicht, welche zur Vermeidung von das Isolationsvermögen des Vakuums herabsetzende Lufteinschlüsse möglichst nah an der Basis 25 des Verbindungsprofils 20 vorzusehen ist (siehe hierzu Fig. 3).

In Fig. 4 ist eine weitere Ausführungsform eines im Querschnitt U-profilartig ausgebildeten Verbindungsprofils 30 gezeigt, dessen durch seine Basis 31 miteinander verbundene Schenkel 32 und 33 aus einem Edelstahlblechzuschnitt gefertigt sind, dessen Materialstärke der Materialstärke s3 der Basis 31 entspricht. Die einstückig mit der Basis 31 verbundenen Schenkel 32 und 33 sind durch mehrmalige spaltfreie Schichtung der Seitenkanten des folienartigen Materialzuschnitts, beispielsweise durch mehrmaliges Umfalzen erzeugt, so dass die Schenkel 32 und 33 eine im wesentlichen der Materialstärke s1 der Deckschichten 12 und 13 entsprechende Materialstärke s3 aufweisen. Das Verbindungsprofil 30 kann zur Erleichterung seiner Herstellung wie das Verbindungsprofil 20 in mehrere Teilstücke unterteilt sein, welche untereinander analog der Teilstücke L1 und L2 des Verbindungsprofils 20 miteinander verbunden und wie diese an den Deckschichten 12 und 13 vakuumdicht durch Verschweißen festgesetzt sind.

Wie insbesondere aus Fig. 5 hervorgeht, sind für die Basis 25 bzw. 31 unterschiedliche Formgebungen möglich, wobei die neben der glattflächigen Variante Anwendung findenden Querschnittsformen die Wärmeleitung der Basis 25 bzw. 31 durch Vergrößerung ihrer effektiven Länge zusätzlich herabsetzen.

Das am Beispiel des Gehäuses 10 beschriebene Verbindungsprofil lässt sich auch zum Verbinden der Deckschichten 16 und 17 an der Tür 15 anwenden, wobei die Deckschichten zum Einbringen des Verbindungsprofils entsprechend auszubilden sind.

Abweichend vom beschriebenen Ausführungsbeispiel ist es auch vorstellbar, dass das Verbindungsprofil (20, 30) über die freien Enden der Deckschichten (12, 13, 16, 17) gestülpt ist.
Der am Beispiel eines Haushalts-Kühl- oder Gefrierschrankes beschriebene Aufbau einer der wärmeisolierenden Wandung, z.B. in Form eines Gehäuses 10 lässt sich auch auf eine in einem Haushaltsherd zum Einsatz kommende wärmeisolierte Herdmuffel anwenden, wobei im Unterschied zu der für Kühlzwecke zum Einsatz kommenden wärmeisolierenden Wandung das Stützmaterial 14 zwischen den Deckschichten 12 und 13 entsprechend den Temperaturanforderungen bei einer Herdmuffel anzupassen ist.

## Patentansprüche

1. Wärmeisolierende Wandung mit zwei zumindest weitestgehend vakuumdicht ausgebildeten, zueinander beabstandeten Deckschichten, welche mit einem entlang ihrer Kontur verlaufenden, im Querschnitt U-förmig ausgebildeten Verbindungsprofil miteinander verbunden sind und welche zusammen mit dem Verbindungsprofil einen evakuierbaren Zwischenraum umschließen, welcher mit evakuierbarem Wärmeisolationsmaterial verfüllt ist, wobei das U-förmige Verbindungsprofil mit Schenkeln ausgestattet ist, deren Materialstärke zumindest annähernd in der Größenordnung der Materialstärke der Deckschichten liegt und eine die beiden Schenkel verbindende, folienartig ausgebildete Basis aufweist, **dadurch gekennzeichnet, daß** die Schenkel (21, 22) und die Basis (25) des Verbindungsprofiles als separate Einzelteile ausgebildet sind, welche schweißtechnisch zum Verbindungsprofil (20) zusammengefügt sind.

2. Wärmeisolierende Wandung nach Anspruch 1, **dadurch gekennzeichnet, daß** das Verbindungsprofil (20) und die Deckschichten (12, 13) aus Edelstahl oder korrosionsgeschütztem Stahl gebildet sind.

3. Wärmeisolierende Wandung nach Anspruch 1 oder 2, **dadurch gekennzeichnet, daß** die schweißtechnische Verbindung zwischen den Schenkeln (21, 22) und der Basis (25) durch ein Strahlschweißverfahren erzeugt ist.

4. Wärmeisolierende Wandung nach einem der Ansprüche 1 bis 3, **dadurch gekennzeichnet, daß** die Schweißverbindung zwischen der Basis (25) und den Schenkeln (21, 22) im wesentlichen senkrecht zur Längsachse der Schenkel (21, 22) angeordnet ist.

5. Wärmeisolierende Wandung nach einem der Ansprüche 1 bis 4, **dadurch gekennzeichnet, daß** die Basis (25) des U-förmigen Verbindungsprofiles (20) dessen Schenkel (21, 22) zumindest annähernd überdeckt.

6. Wärmeisolierende Wandung nach einem der Ansprüche 1 bis 5, **dadurch gekennzeichnet, daß** das Verbindungsprofil (20) aus mehreren Längsteilstücken (L1 und L2) zusammengesetzt ist, welche untereinander durch Nut- und Federverbindungen an den Schenkeln (21, 22) miteinander verbunden sind.

7. Wärmeisolierende Wandung nach einem der Ansprüche 1 bis 6, **dadurch gekennzeichnet, daß** die Basis (25) des Verbindungsprofiles (20) mit ihre effektive Länge vergrößernden Formgebungen ausgestattet ist.

8. Wärmeisolierendes Gehäuse für ein Kühlgerät, mit wenigstens einem von einer Tür verschließbaren Kältefach, **dadurch gekennzeichnet, daß** das Gehäuse (10) und die Tür (15) nach einem der Ansprüche 1 bis 7 ausgebildet sind.

9. Wärmeisolierendes Gehäuse für die Herdmuffel eines Haushaltsherdes, **dadurch gekennzeichnet, daß** das Gehäuse nach einem der Ansprüche 1 bis 7 ausgebildet ist.

## Claims

1. Thermally insulating wall with two mutually spaced-apart cover layers which are formed to be at least substantially vacuum-tight and are connected together by a connecting profile member extending along their contour and formed to be U-shaped in cross-section and which together with the connecting profile member enclose an evacuatable intermediate space filled with evacuatable thermal insulation material, wherein the U-shaped connecting profile member is equipped with limbs, the material thickness of which lies at least approximately in the order of magnitude of the material thickness of the cover layers, and has a base of film-like construction connecting the two limbs, **characterised in that** the limbs (21, 22) and the base (25) of the connecting profile member are constructed as individual parts which are joined together by welding to form the connecting profile member (20).

2. Thermally insulating wall according to claim 1, **characterised in that** the connecting profile member (20) and the cover layers (12, 13) are formed from stainless steel or corrosion-protected steel.

3. Thermally insulating wall according to claim 1 or 2, **characterised in that** the weld connection between the limbs (21, 22) and the base (25) is produced by a beam welding method.

4. Thermally insulating wall according to one of claims 1 to 3, **characterised in that** the weld connection between the base (25) and the limbs (21, 22) is arranged substantially perpendicularly to the longitudinal axis of the limbs (21, 22).

5. Thermally insulating wall according to one of claims 1 to 4, **characterised in that** the base (25) of the U-shaped connecting profile member (20) at least approximately covers the limbs (21, 22) thereof.

6. Thermally insulating wall according to one of claims 1 to 5, **characterised in that** the connecting profile member (20) is assembled from several longitudinal part members (L1 and L2) which are connected together by groove and key connections at the limbs (21, 22).

7. Thermally insulating wall according to one of claims 1 to 6, **characterised in that** the base (25) of the connecting profile member (20) is furnished with shapes enlarging its effective length.

8. Thermally insulating housing for a cooling appliance, with at least one refrigerating compartment closable by a door, **characterised in that** the housing (10) and the door (15) are constructed according to one of claims 1 to 7.

9. Thermally insulating housing for the oven muffle of a domestic oven, **characterised in that** the housing is constructed according to one of claims 1 to 7.

## Revendications

1. Paroi calorifuge comprenant deux couches de recouvrement écartées l'une de l'autre, exécutées au moins largement de manière étanche au vide, lesquelles sont raccordées entre elles par un profilé de raccordement s'étendant le long de leur contour, en forme de U en section transversale, et lesquelles entourent, avec le profilé de raccordement, un espace intermédiaire pouvant être mis sous vide, lequel est rempli avec du matériau d'isolation thermique pouvant être mis sous vide, le profilé de raccordement en forme de U étant muni de côtés, dont l'épaisseur de matériau est située au moins approximativement dans l'ordre de grandeur de l'épaisseur de matériau des couches de recouvrement, et présentant une base raccordant les deux côtés, exécutée de manière semblable à une feuille, **caractérisée en ce que** les côtés (21, 22) et la base (25) du profilé de raccordement sont exécutés comme des pièces détachées séparées, lesquelles, du point de vue de la technique de soudure, sont assemblées pour donner le profilé de raccordement (20).

2. Paroi calorifuge selon la revendication 1, **caractérisée en ce que** le profilé de raccordement (20) et les couches de recouvrement (12, 13) sont exécutées en acier inoxydable ou en acier protégé contre la corrosion.

3. Paroi calorifuge selon la revendication 1 ou 2, **caractérisée en ce que** le raccordement, du point de vue de la technique de la soudure, entre les côtés (21, 22) et la base (25) est réalisé par un procédé de soudage par rayonnement.

4. Paroi calorifuge selon l'une quelconque des revendications 1 à 3, **caractérisée en ce que** le raccordement de soudage entre la base (25) et les côtés (21, 22) est placé essentiellement de manière verticale par rapport à l'axe longitudinal des côtés (21, 22).

5. Paroi calorifuge selon l'une quelconque des revendications 1 à 4, **caractérisée en ce que** la base (25) du profilé de raccordement (20) en forme de U recouvre au moins approximativement les côtés (21, 22) de celui-ci.

6. Paroi calorifuge selon l'une quelconque des revendications 1 à 5, **caractérisée en ce que** le profilé de raccordement (20) est composé de plusieurs sections longitudinales (L1 et L2), lesquelles sont raccordées entre elles par des raccords à rainure et clavette sur les côtés (21, 22).

7. Paroi calorifuge selon l'une quelconque des revendications 1 à 6, **caractérisée en ce que** la base (15) du profilé de raccordement (20) est munie de façonnages agrandissant sa longueur effective.

8. Boîtier calorifuge pour un appareil de réfrigération, comprenant au moins un compartiment de réfrigération pouvant être fermé par une porte, **caractérisé en ce que** le boîtier (10) et la porte (15) sont exécutés selon l'une des revendications 1 à 7.

9. Boîtier calorifuge pour le moufle de cuisinière d'une cuisinière domestique, **caractérisé en ce que** le boîtier est exécuté selon l'une des revendications 1 à 7.
